# FASCICULE DE BREVET EUROPEEN

(11) **EP 1 216 930 B1**
(45) Date de publication et mention de la délivrance du brevet: **26.05.2004**
(21) Numéro de dépôt: 00403654.7
(22) Date de dépôt: 22.12.2000
(51) Int. Cl.: B65D 41/04, B65D 41/34

(54) **Bouchon pour récipients de produits liquides**
Verschluss für Behälter flüssiger Produkte
Cap for containers for liquid products

(43) Date de publication de la demande: 26.06.2002
(73) Titulaire: Prispa Holding S.A., 2086 Luxembourg (LU)
(72) Inventeur: Franchet, Alain, 1628 Luxembourg (LU)
(74) Mandataire: Busnel, Jean-Benoît

(56) Documents cités:
- EP-A- 0 644 125
- EP-A- 0 982 234
- GB-A- 920 910
- US-A- 4 540 102
- US-A- 4 560 077
- US-A- 5 871 111
- US-A- 6 082 569

## Description

La présente invention concerne un bouchon fileté pour récipient de produits liquides.

Les bouchons utilisés dans le conditionnement de produits liquides tels que des boissons et, plus particulièrement, des boissons carbonatées comprennent notamment une jupe latérale pourvue d'un filetage interne assurant la liaison avec le col fileté du récipient et raccordée à un plateau supérieur portant intérieurement des moyens d'étanchéité destinés à coopérer avec le bord supérieur dudit col.

Dans la plupart des cas, la jupe se prolonge vers le bas via une zone de fragilisation par une bande d'inviolabilité séparable venant en prise avec une saillie annulaire ménagée sur le col, en dessous du filetage.

Il existe déjà des bouchons du type de celui décrit dans le EP 76778 où les moyens d'étanchéité s'affranchissent de la présence d'un joint rapporté et sont réalisés d'une seule pièce avec le bouchon. Dans ce document, les moyens d'étanchéité comprennent une couronne rigide destinée à être emmanchée en force dans le col du récipient. Cependant, cet emmanchement crée des contraintes jusque dans le plateau supérieur, ce qui, sous l'action du temps, de la chaleur et de la pression interne, produit des craquelures et/ou des déformations préjudiciables tant à l'étanchéité qu'à l'esthétique.

En outre, pour qu'il existe une surface de contact suffisante entre le col et la paroi latérale de la couronne, il convient de donner à cette dernière une hauteur importante.

Les principales conséquences de cette configuration sont, d'une part, d'imposer un couple de vissage élevé et, d'autre part, d'augmenter les risques d'échappement violent qui sont généralement provoqués par un dégazage tardif.

Ces risques se trouvent au surplus accentués par l'emploi, d'une matière constitutive unique telle que le polyéthylène, moins résistante au fluage que le polypropylène utilisé pour les bouchons traditionnels équipés d'un joint rapporté.

Un autre mode de réalisation est décrit dans le EP 481 981 où les moyens d'étanchéité sont constitués d'une lèvre flexible destinée à être repliée sur elle-même et écrasée par le bord supérieur du col en position de fermeture du bouchon.

Cependant, pour obtenir une étanchéité satisfaisante, il est nécessaire ici aussi d'exercer un couple de vissage important du fait que la lèvre doit être repliée d'au moins 90° vers le haut sur elle-même et/ou contre le plateau.

Au surplus, la déformation de la lèvre est difficile à contrôler surtout en l'absence de moyens de centrage du col.

Une variante décrite dans le WO 00/56615 consiste à amincir et à allonger la lèvre flexible.

Cependant, la longueur et la finesse de cette lèvre sont alors excessives au point de rendre difficile la mise au point du moule ainsi que la maîtrise du procédé de fabrication et notamment la phase de refroidissement, ce qui entraîne un ralentissement des cadences de production.

En outre, cette variante a pour objectif de garnir l'intégralité du bord supérieur du col du récipient avec une lèvre unique.

Toutefois, cette lèvre unique ne permet pas d'obtenir un niveau d'étanchéité optimal du fait qu'il n'est pas possible de contrôler les contraintes de déformation de la lèvre sur une si grande longueur, sans disposer de moyens de calage sur la paroi interne du bouchon.

Le EP 0 644 125 base pour le préambule de la revendication 1 prévoit encore un autre mode de réalisation dans lequel la lèvre est reliée à un épaulement ménagé dans la zone de liaison entre la jupe et le plateau; ledit épaulement étant constitué d'une face inférieure et d'une face radialement intérieure verticale destinée à venir en regard du col, en position de fermeture du bouchon.

Toutefois, cet épaulement n'est rien de plus qu'une surépaisseur de la paroi de la jupe qui n'assure aucun calage et n'exerce aucune contrainte de déformation de la lèvre. Or, cette lacune est préjudiciable à l'étanchéité du conditionnement, en particulier, dans la zone située au-dessus des plans de joint du col du récipient.

La présente invention a pour but de résoudre ces problèmes techniques de manière satisfaisante.

Ce but est atteint, conformément à l'invention, au moyen d'un bouchon fileté du type précédent, caractérisé en ce que ladite lèvre est reliée à la face inférieure de l'épaulement du côté de sa zone de jonction avec la paroi latérale interne de la jupe en délimitant une saillie radiale sur ledit épaulement de telle sorte qu'en position de fermeture du bouchon, ladite lèvre épouse, sous contraintes, au moins une partie du pourtour curviligne extérieur du bord supérieur du col.

Selon un premier mode de réalisation, lesdits moyens d'étanchéité comprennent, en outre, une lèvre annulaire intérieure élastiquement déformable positionnée de telle sorte que son extrémité libre épouse sous contraintes, au moins le pourtour intérieur du bord supérieur du col en position de fermeture du bouchon.

Selon une variante, ladite lèvre intérieure est constituée ou portée par un élément annulaire indépendant disposé dans le bouchon.

Selon une autre variante, ladite lèvre intérieure a un diamètre de raccordement au plateau compris entre les diamètres extérieur et intérieur dudit col et est inclinée par rapport à l'axe du bouchon d'un angle compris entre 0 et 45°.

Selon une caractéristique avantageuse, ladite lèvre intérieure est destinée à s'intercaler sous contraintes, en position de fermeture du bouchon, entre d'une part un épaulement intérieur solidaire de la face inférieure du plateau et d'autre part le col du récipient.

Selon une autre caractéristique, la face de l'épaulement extérieur et/ou de l'épaulement intérieur, située en regard du col en position de fermeture du bouchon, présente une contre-dépouille.

Selon encore une autre caractéristique, ledit plateau est muni en son centre d'un jeu de nervures radiales de rigidification. Le cas échéant, ces nervures sont adossées à l'épaulement intérieur.

Selon une seconde variante de réalisation, lesdits moyens d'étanchéité comprennent, au surplus, une couronne de centrage et de blocage solidaire du plateau s'étendant de façon coaxiale en regard de ladite lèvre périphérique en délimitant, avec ledit épaulement extérieur et/ou la lèvre périphérique, une gorge, dans laquelle vient se loger le col, en position de fermeture du bouchon.

Selon une autre caractéristique avantageuse, la face radialement extérieure de ladite couronne est pourvue, en partie basse, d'un bossage destiné à prendre appui contre la paroi latérale interne du col.

Selon encore une autre caractéristique, la hauteur de la portion de la couronne en saillie à l'intérieur du col en position de fermeture du bouchon est supérieure à la course morte de dévissage préalable à la séparation de la bande d'inviolabilité.

Selon une caractéristique avantageuse, ladite lèvre périphérique est reliée à la face inférieure de l'épaulement extérieur.

Selon encore une autre caractéristique, ladite lèvre périphérique comporte un premier tronçon rectiligne, relié par une extrémité audit épaulement extérieur, et prolongé à son autre extrémité via un coude par un second tronçon rectiligne.

De préférence, le coude définit un angle entre les deux tronçons de la lèvre dont la valeur est comprise entre 0 et 60°.

En outre, ladite lèvre périphérique ou son premier tronçon est incliné avec un angle compris entre 20° et 60° par rapport à l'axe du bouchon.

Selon encore une autre caractéristique, l'épaisseur de ladite lèvre périphérique ainsi que la géométrie de l'épaulement extérieur sont déterminées, de telle sorte que le contact d'appui entre ladite lèvre et le bord supérieur du col se fasse au-dessus des plans de joint dudit col, ce qui garantit une bonne étanchéité.

Selon une variante spécifique, la face inférieure du plateau est pourvue d'un jonc s'étendant en direction de la lèvre intérieure.

L'invention permet d'assurer une étanchéité renforcée du récipient au moyen d'un bouchon monobloc et monomatière, susceptible d'être réalisé en une seule opération de moulage (injection ou compression), et offrant des couples de vissage et de dévissage relativement faibles et réguliers.

La coopération des lèvres souples (périphérique et/ou intérieure), avec les épaulements correspondants, permet d'optimiser leur déformation et leur positionnement relativement aux rebords du col.

L'invention sera mieux comprise à la lecture de la description qui va suivre en référence aux dessins annexés, sur lesquels :
- les figures 1A, 2A , 3A et 4A représentent des vues en coupe de quatre modes de réalisation du bouchon de l'invention, à l'état libre avant fermeture du récipient ;
- les figures 1B et 1C représentent des vues partielles en coupe du mode de réalisation de la figure 1A respectivement en position de semi-fermeture sur le col, et en position de fermeture étanche du récipient ;
- les figures 1D et 1E représentent des vues partielles en coupe de deux variantes de réalisation.
- les figures 2B et 2C représentent des vues partielles en coupe du mode de réalisation de la figure 2A, respectivement en position de semi-fermeture sur le col et de fermeture étanche ;
- les figures 3B et 3C représentent des vues partielles en coupe du mode de réalisation de la figure 3A, respectivement en position de semi-fermeture sur le col, et de fermeture étanche.
- les figures 4B et 4C représentent des vues partielles en coupe du mode de réalisation de la figure 4A, respectivement en position de semi-fermeture et de fermeture étanche

Le bouchon représenté sur les figures est destiné au bouchage de récipients de produits liquides, tels que des boissons (eaux minérales, jus de fruits, sodas...). Ces récipients peuvent être réalisés en verre ou en matière plastique, par soufflage d'air dans des préformes.

De manière générale, ce bouchon comprend une jupe latérale 1 pourvue d'un filetage interne 10 et raccordée à un plateau supérieur 2.

La géométrie et, en particulier, le pas du filetage 10, sont adaptés aux filets F du col C du récipient. La jupe 1 est prolongée vers le bas par une bande d'inviolabilité 11 via une zone de fragilisation 12 susceptible d'être rompue par dévissage du bouchon.

Le plateau supérieur 2 du bouchon porte intérieurement des moyens d'étanchéité destinés à coopérer avec la partie supérieure du col C et notamment son bord supérieur B.

La section du bord supérieur B est délimitée latéralement d'un côté par un pourtour curviligne extérieur b (dénommé « buvant ») et de l'autre côté par un pourtour intérieur b' généralement curviligne.

Dans le cadre de l'invention, les moyens d'étanchéité sont réalisés d'une seule pièce avec la jupe 1 et le plateau 2, et en utilisant la même matière plastique, qui est de préférence du polyéthylène.

Dans le mode de réalisation des figures 1A à 1C, ces moyens d'étanchéité comprennent un épaulement radialement extérieur 4, ménagé dans la zone de liaison entre la jupe 1 et le plateau 2, présentant une saillie radiale 41 et portant une lèvre périphérique 3, élastiquement déformable qui s'étend, au repos, comme représenté sur la figure 1A, vers le bas en direction de l'axe X du bouchon.

La lèvre 3 se trouve ainsi placée en travers de la course ascendante du bord supérieur B du col C lors du vissage du bouchon sur le récipient.

Dans la position de semi-fermeture de la figure 1B, le bord B du col C arrive au contact de la lèvre 3.

La poursuite du vissage entraîne la déformation progressive de la lèvre 3 par le bord B jusqu'à ce que la lèvre 3 épouse, sous contraintes, au moins une partie du pourtour curviligne extérieur b du bord B en étant intercalée et écrasée dans l'espace compris entre l'épaulement 4 et ledit col comme représenté sur la figure 1C en étant adossée contre la saillie 41.

La face de l'épaulement 4 tournée vers le col C présente, de préférence, au-dessus de la saillie 41, une contre-dépouille 40 permettant de compenser d'éventuels défauts de centrage, des écarts dimensionnels de dilatation, de réalisation du col et/ou du bouchon.

Toutefois, afin de répartir les contraintes de déformation de façon régulière le long de la lèvre 3, la face 40 de l'épaulement 4 et/ou du plateau 2 située en regard du col C peut avoir, selon une variante représentée sur les figures 3A à 3C, un profil complémentaire de celui du bord B.

Dans le mode de réalisation de la figure 1D, la lèvre 3 comporte un premier tronçon rectiligne 31, relié par une extrémité à la face inférieure de l'épaulement 4, et prolongé à son autre extrémité, via un coude 30, à un second tronçon rectiligne 32.

Le coude 30 définit un angle α entre les deux tronçons 31, 32 dont la valeur est positive ou négative et comprise entre 0 et 60°, d'un côté ou de l'autre de l'axe du premier tronçon 31.

La lèvre 3 (et ici le premier tronçon 31) est inclinée avec un angle β compris entre 20° et 60° par rapport à l'axe X du bouchon.

Cette géométrie permet d'assurer le conformage de la lèvre périphérique 3 sur le bord supérieur B du col en position de fermeture, comme cela est illustré sur la figure 1C.

De manière plus générale, le profil et l'épaisseur (entre 0,2 et 0,6 mm) de la lèvre 3 ainsi que la géométrie de l'épaulement 4 et notamment de la saillie 41, sont déterminés de telle sorte que la lèvre 3 épouse au moins une partie du pourtour b du bord B de façon étanche, au-dessus des plans de joint du col (non représentés) en couvrant, le cas échéant, la partie inférieure adjacente du pourtour curviligne b.

Ces plans de joint sont constitués de fines nervures verticales résultant des opérations de fabrication du récipient. En effet, le moulage du récipient et/ou de sa préforme, et notamment du col C, peut être effectué au moyen d'un moule formé de deux coquilles séparables délimitant, entre leurs bords en contact, un interstice très étroit où la matière plastique peut fluer et former des nervures parasites. Ces nervures subsistent sur le col du récipient après sa finition.

Une bonne étanchéité ne peut donc être assurée que lorsque la lèvre 3 est en appui contre une surface lisse du col C, c'est-à-dire dépourvue de toute aspérité, qui ne se trouve qu'au dessus des plans de joint.

Dans la variante de la figure 1E, la lèvre périphérique 3 est associée à une couronne 5 de centrage et/ou de blocage portée par la paroi inférieure du plateau 2. Le point le plus bas de la couronne 5 est situé au-dessus du niveau de l'extrémité libre de la lèvre 3 au repos, dans sa position avant fermeture telle que représentée en figure 1A. De préférence, le plateau 2 est muni, en son centre, d'un jeu de nervures radiales 7 de rigidification adossées ici à la couronne 5.

Dans le mode de réalisation des figures 2A à 2C, les moyens d'étanchéité sont dotés d'une lèvre annulaire intérieure 6, élastiquement déformable.

Cette lèvre annulaire 6 est ici solidaire du plateau 2 et est inclinée vers l'axe X du bouchon, selon un angle γ compris entre 0 et 45° avec un diamètre de raccordement au plateau 2 compris entre les diamètres extérieur et intérieur du col C.

Ainsi, son extrémité libre est susceptible de venir épouser, sous contraintes, le pourtour intérieur curviligne b' du bord supérieur B du col C, en position de fermeture du bouchon, de façon à assurer une étanchéité complémentaire de celle assurée avec le pourtour extérieur b du bord B par la lèvre périphérique 3.

Dans cette position représentée sur la figure 2C, la lèvre intérieure 6 est intercalée et écrasée, sous contraintes, entre une saillie radiale 51 portée par un épaulement intérieur 52 solidaire de la face inférieure du plateau 2 et le bord supérieur B du col, tout comme la lèvre périphérique 3 entre l'épaulement extérieur 4 et le bord B.

Selon une variante non représentée, la lèvre 6 est portée ou constituée par un élément indépendant, en forme d'anneau ou de disque qui est disposé dans le fond du bouchon.

La face de l'épaulement 52 tournée en regard du col C présente ici au-dessus de la saillie 51, une contre dépouille 50 dont la fonction est analogue à celle de la contre dépouille 40 de l'épaulement 4.

Dans le mode de réalisation des figures 3A à 3C, la couronne 5 est prolongée vers le bas et est destinée à s'étendre coaxialement au col C, en regard de la lèvre 3.

La couronne 5 délimite, avec l'épaulement extérieur 4 et la lèvre 3, une gorge 20, dans laquelle vient se loger le bord supérieur B du col C en position de fermeture de façon à assurer un centrage et une étanchéité complémentaire à l'intérieur du col C.

La face inférieure du plateau est pourvue d'un jonc 21 s'étendant dans la gorge 20 en direction de la lèvre 3. Le jonc 21 assure la localisation et la concentration des efforts d'appui du col C, transmis par la lèvre 3, sur une ligne circulaire du plateau 2.

Bien que représenté uniquement sur les figures 3B et 3C, le jonc 21 peut être utilisé en association avec les modes de réalisation des autres figures.

La face radialement extérieure de la couronne 5 est pourvue, dans sa partie basse, d'un bossage 53.

Le bossage 53 prend appui contre la paroi latérale interne du col C en position de semi-fermeture (figure 3B) et de fermeture (figure 3C), ce qui amène la partie basse de la couronne 5 à pivoter vers l'intérieur du col.

Le débattement de la couronne 5 et le contact du bossage 53 contre la paroi interne du col C permettent d'offrir une seconde zone d'étanchéité complémentaire de celle située sur le pourtour extérieur b du bord B.

Dans le mode de réalisation des figures 4A à 4C, la hauteur de la portion de la couronne 5 venant en saillie à l'intérieur du col C, en position de fermeture du bouchon, est supérieure à la course morte de dévissage préalable à la séparation de la bande d'inviolabilité 11 par rupture de la zone de fragilisation 12.

Dans ces conditions, le bord supérieur B du col C rencontre l'extrémité de la couronne 5 en premier, lors de son déplacement ascendant, et quitte cette couronne en dernier, lors de sa descente.

Cette disposition permet ainsi de conserver l'étanchéité et d'éviter tout dégazage intempestif et/ou toute mise à l'atmosphère préjudiciable à la qualité du produit liquide, même en cas de dévissage partiel accidentel ou frauduleux ne conduisant pas jusqu'à la rupture de la zone de fragilisation 12.

La paroi interne du col est toujours préservée des agressions extérieures susceptibles de se produire, lors des opérations de fabrication, de transfert et de stockage en vrac des récipients et/ou des préformes, à la différence de la paroi externe, en particulier dans le cas de récipients consignés.

Il en résulte que l'état des surfaces internes du col, venant en contact avec la lèvre intérieure 6 et/ou le bossage 53, participe selon l'invention, grâce à la synergie favorable des différents moyens d'étanchéité, à l'obtention d'un niveau d'herméticité très élevé, quelles que soient les conditions d'utilisation.

## Revendications

1. Bouchon pour récipient de produits liquides du type comprenant une jupe latérale (1) pourvue d'une part, d'un filetage interne (10) et d'une bande d'inviolabilité inférieure (11) et raccordée d'autre part, à un plateau supérieur (2) portant intérieurement des moyens d'étanchéité destinés à coopérer avec le bord supérieur (B) du col (C) du récipient, et comprenant un épaulement extérieur (4) ménagé dans la zone de liaison entre la jupe (1) et le plateau (2) ; ledit épaulement étant constitué d'une face radialement intérieure destiné à venir en regard du col (C) et une face inférieure portant une lèvre périphérique (3) élastiquement déformable s'étendant, au repos, vers le bas en direction de l'axe (X) du bouchon et destinée, en position de fermeture du bouchon, à s'intercaler entre ledit épaulement (4) et ledit col C, **caractérisé en ce que** ladite lèvre est reliée à la face inférieure de l'épaulement du côté de sa zone de jonction avec la paroi latérale interne de la jupe (1) en délimitant une saillie radiale (41) sur ledit épaulement (4) de telle sorte qu'en position de fermeture du bouchon, ladite lèvre épouse, sous contraintes, au moins une partie du pourtour curviligne extérieur (b) du bord supérieur (B) du col.

2. Bouchon selon la revendication 1, **caractérisé en ce que** lesdits moyens d'étanchéité comprennent, en outre, une lèvre annulaire intérieure (6) élastiquement déformable positionnée de telle sorte que son extrémité libre épouse, sous contraintes, au moins le pourtour intérieur (b') du bord supérieur (B) du col en position de fermeture du bouchon.

3. Bouchon selon la revendication 2, **caractérisé en ce que** ladite lèvre intérieure (6) est constituée ou portée par un élément annulaire indépendant disposé dans le bouchon.

4. Bouchon selon la revendication 2, **caractérisé en ce que** ladite lèvre intérieure (6) a un diamètre de raccordement au plateau (2) compris entre les diamètres extérieur et intérieur dudit col (C) et est inclinée par rapport à l'axe du bouchon d'un angle (γ) compris entre 0 et 45°.

5. Bouchon selon l'une des revendications 2, 3 ou 4, **caractérisé en ce que** ladite lèvre intérieure (6) est destinée à s'intercaler, sous contraintes, en position de fermeture du bouchon, entre, d'une part, un épaulement intérieur (52) solidaire de la face inférieure du plateau (2) et, d'autre part, le col (C) du récipient.

6. Bouchon selon la revendication 1 ou 5, **caractérisé en ce que** la face de l'épaulement extérieur (4) et/ou de l'épaulement intérieur (52), située en regard du col (C) en position de fermeture du bouchon, présente une contre-dépouille (40, 50)

7. Bouchon selon l'une des revendications précédentes, **caractérisé en ce que** ledit plateau (2) est muni en son centre d'un jeu de nervures radiales (7) de rigidification.

8. Bouchon selon l'une des revendications précédentes, **caractérisé en ce que** lesdits moyens d'étanchéité comprennent, au surplus, une couronne de centrage et/ou de blocage (5) solidaire du plateau (2) et s'étendant de façon coaxiale en regard de ladite lèvre périphérique (3) en délimitant avec ledit épaulement extérieur (4) et/ou la lèvre (3) une gorge (20) dans laquelle vient se loger le col (C), en position de fermeture du bouchon.

9. Bouchon selon la revendication 8, **caractérisé en ce que** la face radialement extérieure de ladite couronne (5) est pourvue en partie basse, d'un bossage (53) destiné à prendre appui contre la paroi latérale interne du col (C).

10. Bouchon selon la revendication 8 ou 9, **caractérisé en ce que** la hauteur de la portion de la couronne (5) en saillie à l'intérieur du col en position de fermeture du bouchon est supérieure à la course morte du dévissage préalable à la séparation de la bande d'inviolabilité (11).

11. Bouchon selon l'une des revendications précédentes, **caractérisé en ce que** ladite lèvre périphérique (3) est reliée à la face inférieure de l'épaulement extérieur (4).

12. Bouchon selon l'une des revendications précédentes, **caractérisé en ce que** ladite lèvre périphérique (3) comporte un premier tronçon rectiligne (31) relié par une extrémité audit épaulement extérieur (4) et prolongé à son autre extrémité via un coude (30) par un second tronçon rectiligne (32).

13. Bouchon selon la revendication 12, **caractérisé en ce que** le coude (30) définit un angle (α) entre les deux tronçons (31, 32) dont la valeur est comprise entre 0 et 60°.

14. Bouchon selon l'une des revendications précédentes, **caractérisé en ce que** ladite lèvre périphérique (3) ou son premier tronçon (31) est inclinée avec un angle (β) compris entre 20° et 60° par rapport à l'axe (X) du bouchon.

15. Bouchon selon l'une quelconque des revendications précédentes, **caractérisé en ce que** l'épaisseur de ladite lèvre périphérique (3) ainsi que la géométrie de l'épaulement extérieur (4) sont déterminées, de telle sorte que le contact d'appui entre ladite lèvre (3) et le bord supérieur (B) du col se fasse au-dessus des plans de joint dudit col.

16. Bouchon selon l'une des revendications précédentes, **caractérisé en ce que** la face inférieure du plateau (2) est pourvue d'un jonc (21) s'étendant en direction de la lèvre intérieure (3).

## Patentansprüche

1. Stopfen für einen Behälter für flüssige Produkte der Art mit einem seitlichen Mantel (1), der einerseits mit einem Innengewinde (10) und einem unteren Unversehrtheitsband (11) versehen ist und andererseits an eine obere Platte (2) anschließt, die innen Dichtungsmittel trägt, die dazu bestimmt sind, mit dem oberen Rand (B) des Halses (C) des Behälters zusammenzuwirken, und eine äußere Schulter (4) umfasst, die in dem Bereich der Verbindung zwischen dem Mantel (1) und der Platte (2) angeordnet ist, wobei die Schulter aus einer in radialer Richtung inneren Seite, die gegenüber dem Hals (C) zu liegen kommen soll, und einer unteren Seite besteht, die eine elastisch verformbare periphere Lippe (3) trägt, die sich im Ruhezustand nach unten in Richtung der Achse (X) des Stopfens erstreckt und in der Schließstellung des Stopfens zwischen der Schulter (4) und dem Hals (C) eingeschoben sein soll, **dadurch gekennzeichnet, dass** die Lippe mit der Unterseite des Schulter auf der Seite ihres Verbindungsbereichs mit der inneren Seitenwand des Mantels (1) verbunden ist, indem sie einen radialen Vorsprung (41) auf der Schulter (4) so begrenzt, dass in der Schließstellung des Stopfens die Lippe sich unter Druck zumindest an einen Teil des gekrümmten Außenumfangs (b) des oberen Randes (B) des Halses anschmiegt.

2. Stopfen nach Anspruch 1, **dadurch gekennzeichnet, dass** die Dichtungsmittel außerdem eine elastisch verformbare, ringförmige Innenlippe (6) umfassen, die so positioniert ist, dass ihr freies Ende sich in der Schließstellung des Stopfens unter Druck an zumindest den Innenumfang (b') des oberen Randes (B) des Halses des Stopfens anschmiegt.

3. Stopfen nach Anspruch 2, **dadurch gekennzeichnet, dass** die Innenlippe (6) von einem eigenständigen, ringförmigen, in dem Stopfen angeordneten Element gebildet oder getragen wird.

4. Stopfen nach Anspruch 2, **dadurch gekennzeichnet, dass** die Innenlippe (6) einen Durchmesser für den Anschluss an die Platte (2) aufweist, der zwischen dem Außen- und Innendurchmesser des Halses (C) liegt, und zu der Achse des Stopfens um einen Winkel (γ) geneigt ist, der zwischen 0 und 45° liegt.

5. Stopfen nach einem der Ansprüche 2, 3 oder 4, **dadurch gekennzeichnet, dass** die Innenlippe (6) dazu bestimmt ist, sich in der Schließstellung des Stopfens unter Druck zwischen einerseits einer mit der Unterseite der Platte (2) einstückigen Innenschulter (52) und andererseits dem Hals (C) des Behälters einzufügen.

6. Stopfen nach Anspruch 1 oder 5, **dadurch gekennzeichnet, dass** die Seite der äußeren Schulter (4) und/oder der Innenschulter (52), die in der Schließstellung des Stopfens gegenüber dem Hals (C) liegt, einen Einstich (40, 50) aufweist.

7. Stopfen nach einem der vorhergehenden Ansprüche, **dadurch gekennzeichnet, dass** die Platte (2) in ihrer Mitte mit einem Satz von radialen Rippen (7) zur Versteifung versehen ist.

8. Stopfen nach einem der vorhergehenden Ansprüche, **dadurch gekennzeichnet, dass** die Dichtungsmittel zudem einen mit der Platte (2) einstückigen Kranz zur Zentrierung und/oder Arretierung (5) umfassen, der sich koaxial gegenüber der peripheren Lippe (3) erstreckt, wobei er mit der Außenschulter (4) und/oder der Lippe (3) eine Nut (20) begrenzt, in der der Hals (C) in der Schließstellung des Stopfens zu liegen kommt.

9. Stopfen nach Anspruch 8, **dadurch gekennzeichnet, dass** die radial äußere Seite des Kranzes (5) am unteren Teil mit einer Ausbuchtung (53) versehen ist, die dazu bestimmt ist, an der inneren Seitenwand des Halses (c) zur Anlage zu kommen.

10. Stopfen nach Anspruch 8 oder 9, **dadurch gekennzeichnet, dass** die Höhe des ins Innere des Halses vorspringenden Teils des Kranzes (5) in der Schließstellung des Stopfens größer als der tote Gang der Aufschraubung bei der Abtrennung des Unversehrtheitsbands (11) ist.

11. Stopfen nach einem der vorhergehenden Ansprüche, **dadurch gekennzeichnet, dass** die periphere Lippe (3) mit der Unterseite der äußeren Schulter (4) verbunden ist.

12. Stopfen nach einem der vorhergehenden Ansprüche, **dadurch gekennzeichnet, dass** die periphere Lippe (3) ein erstes geradliniges Teilstück (31) umfasst, das an einem Ende mit der äußeren Schulter (4) verbunden ist und sich an seinem anderen Ende über eine Biegung (30) in ein zweites geradliniges Teilstück (32) fortsetzt.

13. Stopfen nach Anspruch 12, **dadurch gekennzeichnet, dass** die Biegung (30) einen Winkel (α) zwischen den zwei Teilstücken (31, 32) definiert, dessen Wert zwischen 0° und 60° liegt.

14. Stopfen nach einem der vorhergehenden Ansprüche, **dadurch gekennzeichnet, dass** die periphere Lippe (3) oder ihr erstes Teilstück (31) unter einem zwischen 20° und 60° liegenden Winkel (β) zur Achse (X) des Stopfens geneigt ist.

15. Stopfen nach einem der vorhergehenden Ansprüche, **dadurch gekennzeichnet, dass** die Dicke der peripheren Lippe (3) sowie die Geometrie der äußeren Schulter (4) so festgelegt werden, dass der Auflagekontakt zwischen der Lippe (3) und dem oberen Rand (B) des Halses über den Verbindungsebenen des Halses erfolgt.

16. Stopfen nach einem der vorhergehenden Ansprüche, **dadurch gekennzeichnet, dass** die Unterseite des Platte (2) mit einem Ring (21) versehen ist, der sich in Richtung der Innenlippe (3) erstreckt.

## Claims

1. Cap for a liquid-product container, of the type comprising a lateral skirt (1) provided, on the one hand, with an internal thread (10) and with a lower tamper-proof strip (11) and connected, on the other hand, to an upper top (2) carrying internally sealing means intended for cooperating with the upper edge (B) of the neck (C) of the container, and comprising an outer shoulder (4) formed in the connection zone between the skirt (1) and the top (2), the said shoulder consisting of a radially inner face intended to come opposite the neck (C) and a lower face carrying an elastically deformable peripheral lip (3) extending, at rest, downwards in the direction of the axis (X) of the cap and intended, in the closing position of the cap, to be interposed between the said shoulder (4) and the said neck (C), **characterized in that** the said lip is connected to the lower face of the shoulder towards the junction zone of the latter with the inner side wall of the skirt (1), at the same time delimiting a radial projection (41) on the said shoulder (4), in such a way that, in the closing position of the cap, the said lip mates under stress with at least part of the outer curved perimeter (b) of the upper edge (B) of the neck.

2. Cap according to Claim 1, **characterized in that** the said sealing means comprise, furthermore, an elastically deformable inner annular lip (6) positioned in such a way that its free end mates under stress with at least the inner perimeter (b') of the upper edge (B) of the neck in the closing position of the cap.

3. Cap according to Claim 2, **characterized in that** the said inner lip (6) consists of or is carried by an independent annular element arranged in the cap.

4. Cap according to Claim 2, **characterized in that** the said inner lip (6) has a connecting diameter to the top (2) between the outside and inside diameters of the said neck (C) and is inclined at an angle (γ) of between 0 and 45° with respect to the axis of the cap.

5. Cap according to one of Claims 2, 3 or 4, **characterized in that** the said inner lip (6) is intended, in the closing position of the cap, to be interposed under stress between, on the one hand, an inner shoulder (52) integral with the lower face of the top (2) and, on the other hand, the neck (C) of the container.

6. Cap according to Claim 1 or 5, **characterized in that** that face of the outer shoulder (4) and/or of the inner shoulder (52) which is located opposite the neck (C) in the closing position of the cap has an undercut (40, 50).

7. Cap according to one of the preceding claims, **characterized in that** the said top (2) is provided at its centre with a set of radial rigidifying ribs (7).

8. Cap according to one of the preceding claims, **characterized in that** the said sealing means comprise, in addition, a centring and/or locking ring (5) integral with the top (2) and extending coaxially opposite the said peripheral lip (3), at the same time delimiting, with the said outer shoulder (4) and/or the lip (3), a groove (20) in which the neck (C) is seated in the closing position of the cap.

9. Cap according to Claim 8, **characterized in that** the radial outer face of the said ring (5) is provided, in the lower part, with a boss (53) intended to come to bear against the inner side wall of the neck (C).

10. Cap according to Claim 8 or 9, **characterized in that** the height of that portion of the ring (5) which projects on the inside of the neck in the closing position of the cap is greater than the idle travel of the unscrewing operation prior to separation of the tamper-proof strip (11).

11. Cap according to one of the preceding claims, **characterized in that** the said peripheral lip (3) is connected to the lower face of the outer shoulder (4).

12. Cap according to one of the preceding claims, **characterized in that** the said peripheral lip (3) comprises a first rectilinear segment (31) connected at one end to the said outer shoulder (4) and prolonged at its other end, via a bend (30), by a second rectilinear segment (32).

13. Cap according to Claim 12, **characterized in that** the bend (30) defines an angle (α) between the two segments (31, 32), the value of which is between 0 and 60°.

14. Cap according to one of the preceding claims, **characterized in that** the said peripheral lip (3) or its first segment (31) is inclined at an angle (β) of between 20° and 60° with respect to the axis (X) of the cap.

15. Cap according to any one of the preceding claims, **characterized in that** the thickness of the said peripheral lip (3) and the geometry of the outer shoulder (4) are determined in such a way that the bearing contact between the said lip (3) and the upper edge (B) of the neck takes place above the parting planes of the said neck.

16. Cap according to one of the preceding claims, **characterized in that** the lower face of the top (2) is provided with a retainer (21) extending in the direction of the inner lip (3).
